# EUROPÄISCHE PATENTSCHRIFT

(11) **EP 3 802 951 B1**
(45) Veröffentlichungstag und Bekanntmachung des Hinweises auf die Patenterteilung: **30.10.2024**
(21) Anmeldenummer: 19728963.0
(22) Anmeldetag: 05.06.2019
(51) Int. Cl.: D21F 3/10

(54) **WALZE FÜR EINE MASCHINE ZUR HERSTELLUNG UND/ODER VERARBEITUNG EINER PAPIER-, KARTON- ODER TISSUEBAHN, UND VERFAHREN ZUM BETRIEB DER WALZE**
ROLLER FOR A MACHINE FOR PRODUCING AND/OR PROCESSING A PAPER, CARDBOARD, OR TISSUE WEB, AND METHOD FOR OPERATING THE ROLLER
ROULEAU POUR MACHINE DE FABRICATION ET/OU DE TRAITEMENT D'UNE BANDE DE PAPIER, DE CARTON OU DE TISSU, ET PROCÉDÉ D'UTILISATION DU ROULEAU

(30) Priorität: 11.06.2018 DE 102018113831
(43) Veröffentlichungstag der Anmeldung: 14.04.2021
(73) Patentinhaber: Voith Patent GmbH, 89522 Heidenheim (DE)
(72) Erfinder: ERKELENZ, Marc, 89231 Neu-Ulm (DE)
(74) Vertreter: Voith Patent GmbH - Patentabteilung
(86) Internationale Anmeldenummer: PCT/EP2019/064595
(87) Internationale Veröffentlichungsnummer: WO 2019/238484

(56) Entgegenhaltungen:
- EP-A1- 2 885 457

## Beschreibung

Die Erfindung betrifft eine Walze für eine Maschine zur Herstellung oder Verarbeitung einer Faserstoffbahn gemäß dem Oberbegriff des Anspruchs 1, sowie ein Verfahren zum Betrieb einer solchen Walze.

Dichteinrichtungen in besaugten oder beblasenen Walzen für Papier-, Karton- oder Tissuemaschinen müssen die Über- oder Unterdruckzone zuverlässig gegen die Umgebung in der Normaldruck herrscht abdichten. Hierbei wird zur Abdichtung der Überdruck- oder Unterdruckzone die Dichtfläche jeder Dichtleiste der Dichteinrichtung gegen die Innenseite des rotierenden Walzenmantels angestellt. Um den Verschleiß der Dichtleiste hervorgerufen durch Reibung zwischen der Mantelfläche und der Dichtfläche zu reduzieren, wird versucht ein Schmiermittel zwischen die Dichtfläche und die Innenseite einzubringen. Dies wird gewöhnlich mit Spritzrohren gemacht, die in Drehrichtung der Walze vor der ersten Dichtleiste der Über- oder Unterdruckzone angeordnet sind. Hierbei wird das Schmiermittel auf die Innenseite des Walzenmantels aufgebracht von diesem durch dessen Rotation zu den einzelnen Dichtleisten befördert, wodurch in Drehrichtung betrachtet die Schmiermittelversorgung von Dichtleiste zu Dichtleiste abnimmt. Um die in Drehrichtung nachfolgenden Dichtleisten dennoch mit genügend Schmiermittel zu versorgen, muss eine große Menge an Schmiermittel verwendet werden, welches aber nur zum geringen Teil der eigentlichen Schmierung der Dichtleisten zu Gute kommt und sonst zur nicht gewünschten Rückbefeuchtung der Faserstoffbahn beiträgt.

Zur Lösung dieses Problems schlagen die EP2885457 sowie die EP3022356 vor, das Schmiermittel direkt zu der die Dichtfläche bereitstellenden Oberseite der jeweiligen Dichtleiste zu leiten, um damit jede einzelne Dichtleiste gezielt mit der benötigten Menge an Schmiermittel zu versorgen. Eine bevorzugte Ausgestaltung dieser Erfindung schlägt hier ferner eine an der Oberseite der Walze bereitgestellte Schmiermittelrinne in Form einer neben der Dichtfläche angeordneten sich in Längsrichtung der Dichtleiste, d.h. in Maschinenquerrichtung der Walze, erstreckenden nutartigen Vertiefung, ggf. unter Zuhilfenahme einer geeigneten Lippe vor. EP2885457 offenbart dabei eine Walze gemäß dem Oberbegriff des Anspruchs 1.

Unabhängig davon, welche Art von Schmiereinrichtung eingesetzt wird, ist es für einen verschleißarmen Betrieb einer solchen Walze wesentlich, dass die Dichtfläche der Dichtleiste auf ihrer gesamte Länge, die häufig 10m oder mehr beträgtausreichend mit Schmiermittel versorgt wird. Allerdings soll für diese Schmierung aus ökonomischen Gründen möglichst eine geringe Menge an Schmiermittel verwendet werden.

Hierfür wäre es wünschenswert, eine möglichst gleichmäßige Verteilung des Schmiermittels über die gesamte Länge der Dichtleiste sicherstellen zu können.

Es ist daher Aufgabe der Erfindung, eine Walze mit einer Dichteinrichtung vorzugschlagen, bei der eine gleichmäßige Versorgung der Dichtleiste mit Schmiermittel gewährleistet ist. Weiterhin ist eine Aufgabe der Erfindung ein zuverlässiges Verfahren zum Betrieb einer solchen Walze unter Verwendung einer geringen Menge an Schmiermittel anzugeben.

Die Aufgabe wird hinsichtlich der Walze vollständig gelöst durch eine Walze für eine Maschine zur Herstellung oder Verarbeitung einer Faserstoffbahn gemäß Anspruch 1 sowie hinsichtlich des Verfahrens durch ein Verfahren zum Betrieb einer Walze gemäß Anspruch 14.

Weitere vorteilhafte Ausführungen sind in den Unteransprüchen beschrieben.

Es wird eine Walze für eine Maschine zur Herstellung oder Verarbeitung einer Faserstoffbahn vorgeschlagen, die einen bewegbaren Walzenmantel und eine innerhalb des Walzenmantels angeordnete und im Vergleich zum Walzenmantel drehfeste Über- oder Unterdruckzone umfasst, sowie eine Dichteinrichtung zum Abdichten der Über- oder Unterdruckzone gegenüber der Umgebung. Die Dichteinrichtung weist dabei eine Dichtleiste sowie eine Schmiereinrichtung auf, mittels welcher ein Schmiermittel zwischen die Innenseite des Walzenmantels und die Dichtfläche der Dichtleiste bringbar ist, wobei die Schmiereinrichtung eine Mehrzahl von Schmiermittelaustrittsöffnungen umfasst und über mehrere Inlet-Segmente mit einer Versorgungsleitung zur Versorgung mit Schmiermittel verbunden ist. Erfindungsgemäß ist die Walze dadurch gekennzeichnet, dass die Versorgungsleitung einen inneren Abschnitt umfasst, der innerhalb des Walzenmantels verläuft und dieser innere Abschnitt ein Speichervolumen von mindestens 490 cm³/m, insbesondere mindestens 500 cm³/m, insbesondere von mindestens 750 cm³/m oder 1000 cm³/m, bezogen auf die Länge der Dichtleiste aufweist.

Unter einem Inlet-Segment soll dabei ein Leitungsteil verstanden werden, der an die Versorgungleitung, welche die gesamte Schmiereinrichtung versorgt, angeschlossen ist, und Schmiermittel zu einem Teil der Schmiermittelaustrittsöffnungen leitet.

Versuche der Anmelderin haben überaschenderweise ergeben, dass sich mit einer derartigen Versorgungsleitung der Dichteinrichtung eine gleichmäßige Schmiermittelverteilung realisieren lässt. Durch die Pufferwirkung des vergleichsweise großen Speichervolumens der Versorgungsleitung kann sichergestellt werden, dass alle Inlet-Segmente mit demselben Druck versorgt werden, oder der Druckunterschied zumindest so klein ist, dass die für die Verteilung des Schmiermittels keinen nennenswerten Einfluss hat. Dies stellt einen bedeutenden Unterschied zu den aus dem Stand der Technik bekannten Walzen dar. Dort wird eine üblicherweise dünne Versorgungsleitung von einer Seite in die Walze geführt, und von dieser Zuleitung zweigen die Inlet-Segmente zur Schmiereinrichtung ab. Dies führt dazu, dass in den in Flussrichtung des Schmiermittels weiter hinten liegenden Inlet-Segmente ein merklich geringerer Druck anliegt, bzw. eine geringere Menge an Schmiermittel der Schmiereinrichtung zugeführt wird. Durch das Speichervolumen in der vorliegenden Walze wird dieser Effekt weitgehend vermieden.

Die Größe des Speichervolumens soll mindestens 490 cm³/m insbesondere mindestens 500 cm³/m betragen. Der Wert von 490 cm³/m oder 500 cm³/m ist ausreichend für die üblicherweise verwendeten Schmiermittelmengen von 0.5 l/m/min bis ca. 3 l/m/min. Größere Speichervolumina von 1000 cm³/m, 2000 cm³/m oder mehr sind aus Gründen der Vergleichmäßigung des Drucks wie oben beschrieben vorteilhaft. Aufgrund des in manchen Walzen recht engen Bauraums oder auch aus ökonomischen Gründen kann es sinnvoll sein, die Größe Speichervolumens nach oben zu begrenzen. So kann es vorteilhaft sein, das Speichervolumen nicht größer als 20.000 cm³/m bzw. als 10.000 cm³/m vorzusehen.

Die Angabe des Speichervolumens in "cm³/m" bezieht sich dabei jeweils auf die Länge der geschmierten Dichtleiste. Vorteilhafterweise kann die Walze als Saugwalze ausgeführt sein. Bei derartigen Saugwalzen weist der Walzenmantel Öffnungen auf, die üblicherweise in Form eines regelmäßigen Musters angeordnet sind. So kann mittels des in der Unterdruckzone herrschenden Unterdrucks durch die Öffnungen des Walzenmantels hindurch Wasser aus einer Faserstoffbahn oder einer Bespannung abgesaugt werden.

In einer vorteilhaften Ausführung der Erfindung kann vorgesehen sein, dass der innere Abschnitt einen rohrförmigen Teil umfasst oder daraus besteht, welcher sich im Wesentlichen über die gesamte Länge der Dichtleiste erstreckt, wobei dieses Rohr an mindestens einer Stelle einen Innendurchmesser von 25 mm oder mehr, insbesondere mehr als 40mm, bevorzugt 50mm oder mehr aufweist. Eine solche Ausführung ist vorteilhaft, da hierdurch zwei Eigenschaften der Versorgungsleitung gleichzeitig erfüllt werden, nämlich die Verteilung des Schmiermittels über die Länge der Walze bzw. der Dichtleiste sowie das Bereitstellen des Speichervolumens. Insbesondere kann vorteilhafterweise vorgesehen sein, dass das Rohr über mehr als 50% seiner Länge, insbesondere über seine gesamte Länge einen konstanten Querschnitt aufweist. Ein Rohr, das über die gesamte Länge einen Innendurchmesser von 25mm aufweist, stellt beispielsweise ca. 490 cm³/m, also rund 500 cm³/m an Speichervolumen zur Verfügung. In einer anderen vorteilhaften Ausführung kann vorgesehen sein, dass sich das Rohr über seine Länge kontinuierlich verjüngt. Eine derartige Ausführung kann insbesondere bei langen Dichtleisten mit mehr als 5m, oder mehr als 10m vorteilhaft sein, um den Druck an den in Fließrichtung des Schmiermittels hinten gelegenen Inlet-Segmente noch weiter konstant zu halten.

In bevorzugten Ausführungen kann weiter vorgesehen sein, dass die Mehrzahl der Schmiermittelaustrittsöffnungen gleichmäßig über die Läge der Dichtleiste verteilt sind, insbesondere dass sich die Abstände benachbarter Schmiermittelaustrittsöffnungen um weniger als 25% oder weniger als 10% unterscheiden. Zusätzlich zu der gleichmäßigen Versorgung der Inlet-Segmente unterstützt eine derartige Verteilung der Schmiermittelaustrittsöffnungen auch die gleichmäßige Verteilung des Schmiermittels über die gesamte Länge der Dichtleiste.

Vorteilhafterweise kann der Abstand zweier benachbarter Schmiermittelaustrittsöffnungen zwischen 20mm und 200 mm, insbesondere zwischen 30 mm und 100 mm betragen. In besonders bevorzugten Ausführungen beträgt der Abstand benachbarter Schmiermittelaustrittsöffnungen zwischen 40mm und 60mm.

Die Schmiereinrichtung kann beispielsweise dadurch realisiert werden, dass das Schmiermittel von den Inlet-Segmenten an Düsenvorrichtungen, z.B. Fächerdüsen geführt wird, welche die Schmiermittelaustrittöffnungen darstellen. Über die Düsen wird das Schmiermittel in Richtung der zu schmierenden Dichtfläche geschmiert.

Diese Düsenvorrichtungen sind als Schmierspritzrohre bekannt und üblicherweise in Drehrichtung der Walze vor der Dichtleiste angeordnet.

Es kann aber auch vorteilhaft sein, dass die Schmiereinrichtung ganz oder teilweise in oder an der Dichtleiste vorgesehen ist, wobei sich insbesondere die Schmiermittelaustrittsöffnungen in der Dichtleiste befinden. Derartige Dichtleisten mitintegrierter Schmiereinrichtung werden häufig deshalb bevorzugt, weil sich die Schmierung der Dichtfläche mit einer geringeren Menge an Schmiermittel realisieren lässt.

Weiterhin kann vorgesehen sein, dass der innere Abschnitt zumindest teilweise starr ausgeführt ist. Der Begriff ,starr' ist dabei im Vergleich zu den Inlet-Segmenten zu verstehen. Häufig sind Inlet-Segmente ganz oder zumindest Teilweise als Kunststoffschlauch ausgeführt. Dies ist insbesondere bei Dichtleisten mit integrierter Schmiereinrichtung sinnvoll, da sich das Inlet-Segment mit der durch den Verschleiß bedingten Bewegung der Leiste mitbewegen muss. Aus Gründen der Stabilität und der einfacheren Handhabung kann es vorteilhaft sein, wenn der innere Abschnitt der Versorgungsleitung zumindest teilweise aus einem starren Material, z.B. in Form eines metallischen Rohres oder eines Kunststoffrohres ausgeführt ist.

Häufig weisen Dichteinrichtungen einen sogenannten Halter zur Aufnahme der Dichtleiste auf. In einer bevorzugten Ausführung kann vorgesehen sein, dass der innere Abschnitt zumindest teilweise an oder in diesem Halter verläuft.

In bevorzugten Ausführungen kann vorgesehen sein, dass alle Inlet-Segmente dieselbe Länge aufweisen oder sich in ihrer Länge um weniger als 25% unterscheiden. Bei zu großen Unterschieden in den Längen der Inlet-Segmente kann die Gefahr bestehen, dass die durch die Erfindung erzielte Wirkung der Vergleichmäßigung des Druckes nicht vollständig an bis zu den Schmiermittelaustrittsöffnungen weitergegeben werden kann.

Vorteilhafterweise kann die Länge der Inlet-Segmente zwischen 150mm und 700 mm, insbesondere zwischen 200mm und 400 mm betragen.

Eine sehr vorteilhafte Ausführung ist es hierbei, wenn der innere Abschnitt der Versorgungsleitung an der Außenseite des Saugkastens einer Unterdruckzone montiert ist. Zum einen ist dieser Montageposition einfacher zugänglich, als im Inneren des Saugkastens. Zum anderen ist der Abstand vom inneren Abschnitt der Versorgungsleitung zu den Einlässen der Dichtleiste üblicherweise geringer, so dass man mit kürzeren Inlet-Segmenten mit einer Länge von beispielsweise 150mm-250mm auskommen kann.

Der Abstand eines Inlet-Segmentes zu einem längsseitigen Ende der Dichtleiste kann bevorzugt maximal 800mm, insbesondere maximal 600mm, bevorzugt 400mm oder weniger betragen.

Alternativ oder zusätzlich kann vorgesehen sein, dass die Inlet-Segmente so angeordnet sind, dass ihr Abstand zueinander in Längsrichtung der Walze weniger als 2m, insbesondere weniger als 1.75m, bevorzugt 1.5m oder weniger beträgt. Insbesondere können die Inlet-Segmente auch so angeordnet sein, dass der Abstand benachbarter Inlet-Segmente zueinander in Längsrichtung der Walze gleich ist oder sich nur um weniger als 15%, insbesondere weniger als 5% unterscheidet.

Weiterhin kann es vorteilhaft sein, wenn die Versorgungsleitung zudem einen äußeren Abschnitt aufweist, welcher im Wesentlichen außerhalb der Walze verläuft, wobei der äußere Abschnitt mit einem Innendurchmesser von 25mm oder weniger, insbesondere 20mm oder weniger bzw. 15mm oder weniger über eine Stirnseite ins Innere der Walze geführt wird, wo er mit dem inneren Abschnitt verbunden ist. Insbesondere kann der äußere Abschnitt einen geringeren Innendurchmesser aufweisen, als der innere Abschnitt, insbesondere auch an der Verbindungsstelle der beiden Abschnitte.

Hinsichtlich des Verfahrens wird die Aufgabe gelöst durch ein Verfahren zum Betrieb einer Walze für eine Maschine zur Herstellung oder Verarbeitung einer Faserstoffbahn, wobei die Walze nach einem der bisherigen Ansprüche ausgeführt ist, dadurch gekennzeichnet, dass die Schmiereinrichtung mit weniger als 2.4 l/min/m, insbesondere zwischen 0.4 l/min/m und 1.5 l/min/m an Schmiermittel versorgt wird Bei einer derartigen Schmiermittelmenge erweist sich die Walze gemäß einem der oben erwähnten Aspekte als besonders vorteilhaft.

Weiterhin kann vorteilhaft sein, dass über einen Startzeitraum die Schmiereinrichtung mit einer ersten Schmiermittelmenge versorgt wird, und nach diesem Startzeitraum die Schmiereinrichtung mit einer zweiten Schmiermittelmenge versorgt wird, wobei die erste Schmiermittelmenge größer ist, insbesondere mehr als 25% größer ist, als die zweite Schmiermittelmenge - jeweils bezogen auf l/min/m.

So kann beispielsweise über einen Startzeitraum die Schmiereinrichtung mit 2.4 l/min/m oder mehr an Schmiermittel versorgt wird, und nach diesem Startzeitraum die Schmiermittelmenge auf mit weniger als 2.4 l/min/m, insbesondere zwischen 0.4 l/min/m und 1.5 l/min/m reduziert wird.

Ein solcher Startzeitraum kann beispielsweise mindestens 30 s insbesondere zwischen 30s und 5 min betragen. Ein derartiger Startzeitraum, der dem Standardbetrieb vorgeschaltet ist, kann unter anderem sicherstellen, dass das Speichervolumen vollständig mit Schmiermittel gefüllt ist und somit die Walze, bzw. die Schmiereinrichtung ihre volle Wirkung entfalten kann.

Als Schmiermittel kann üblicherweise ein Wasser verwendet werden, dem gegebenenfalls Additive beigemischt werden können. Der Druck in der Versorgungsleitung kann beispielsweise zwischen 2 und 8 bar, insbesondere 4bar bis 6 bar betragen.

Eine weitere Idee, die in einer Walze gemäß einem Aspekt der Erfindung verwendet werden kann, betrifft eine Dichteinrichtung zum Abdichten einer Über- oder Unterdruckzone einer Walze für eine Maschine zur Herstellung oder Verarbeitung einer Faserstoffbahn wobei die Dichteinrichtung eine Dichtleiste sowie eine Schmiereinrichtung aufweist, mittels welcher bei bestimmungsgemäßer Verwendung ein Schmiermittel zwischen die Innenseite des Walzenmantels und die Dichtfläche der Dichtleiste bringbar ist, und wobei die Schmiereinrichtung eine Mehrzahl von Schmiermittelaustrittsöffnungen umfasst und mit einer Versorgungsleitung zur Versorgung mit Schmiermittel verbindbar ist. Die Dichteinrichtung ist dadurch gekennzeichnet, dass die Schmiereinrichtung über mehrere Einlässe mit der Versorgungsleitung verbindbar ist, welche über die Länge der Dichtleiste verteilt sind, die Dichtleiste ein erstes und ein zweites längsseitiges Ende aufweist und der Abstand von zumindest einem, bevorzugt beiden längsseitigen Enden zu einem Einlass maximal 800mm, insbesondere maximal 600mm, bevorzugt 400mm oder weniger beträgt.

Wie bereits erwähnt kann eine solche Dichteinrichtung in Kombination mit einer Versorgungsleitung, welche ein Speichervolumen von mindestens 490 cm³/m, insbesondere mindestens 500 cm³/m aufweist. An die Einlässe der hier beschriebenen Dichteinrichtung können die oben erläuterten Inlet-Segmente angeschlossen werden.

Eine solche Dichteinrichtung kann insbesondere dafür vorteilhaft sein, um auch die Ränder der Dichtleiste ausreichend und gleichmäßig mit Schmiermittel zu versorgen. Über den größten Teil der Länge der Dichtleiste kann jede Stelle sowohl von rechts als auch von links mit Schmiermittel versorgt werden, da sich auf beiden Seiten zumindest ein Einlass befindet, über das der Schmiereinrichtung Schmiermittel zugeführt wird. In den Randbereichen der Dichtleiste jenseits des ersten bzw. letzten Einlasses ergibt sich jedoch das Problem, dass diese Bereiche nur von einer Seite mit Schmiermittel versorgt werden, da sich nur auf einer Seite ein Einlass befindet. Dies kann dazu führen, dass die Region der längsseitigen Enden der Dichtleiste nicht mit ausreichend Schmiermittel versorgt werden, speziell auch mit weniger Schmiermittel, als der Mittenbereich der Dichtleiste.

Vorteilhafte Ausführungen einer solchen Dichtleiste sind im Folgenden beschrieben

So kann vorteilhafterweise vorgesehen sein, dass die Einlasse so angeordnet sind, dass ihr Abstand zueinander in Längsrichtung der Walze weniger als 2m, insbesondere weniger als 1.75m, bevorzugt 1.5m oder weniger beträgt. Insbesondere können die Einlasse auch so angeordnet sein, dass der Abstand benachbarter Einlasse zueinander in Längsrichtung der Walze gleich ist oder sich nur um weniger als 15%, insbesondere weniger als 5% unterscheidet.

Bevorzugt kann die Schmiereinrichtung ganz oder teilweise in oder an der Dichtleiste vorgesehen sein, wobei insbesondere die Schmiermittelaustrittsöffnungen in der Dichtleiste sein können.

Im Weiteren wird die Erfindung anhand schematischer Zeichnungen weiter erläutert, wobei die Erfindung nicht auf diese Ausführungen beschränkt ist.
Figur 1 zeigt einen Ausschnitt einer Walze gemäß einem Aspekt der Erfindung
Figur 2 zeigt einen Ausschnitt einer Walze gemäß einem weiteren Aspekt der Erfindung
Figur 3 zeigt einen Ausschnitt einer Walze gemäß einem weiteren Aspekt der Erfindung
Figur 4 zeigt einen Ausschnitt einer Walze gemäß einem weiteren Aspekt der Erfindung

Figur 1 zeigt eine Walze 1 mit einem Walzenmantel 11 und einer Stirnseite 12. Bei einer solchen Walze kann es sich beispielsweise um eine Saugwalze 1 handeln. Im Inneren der Walze 1 ist eine Dichteinrichtung 2 vorgesehen. Diese umfasst eine Dichtleiste 3 die in einem Dichtleistenhalter 3a angeordnet ist, sowie eine Schmiereinrichtung 4. Die in Figur 1 gezeigte Schmiereinrichtung 4 befindet sich weitgehend in der Dichtleiste 3. Eine Vielzahl von Schmiermittelaustrittsöffnungen 5 ist nebeneinander angeordnet. Diese Öffnungen 5 sind dabei so platziert, dass austretendes Schmiermittel zwischen die Dichtfläche der Dichtleiste 3 und den Walzenmantel 11 gelangt. Für die Versorgung der Schmiereinrichtung 4 mit Schmiermittel, z.B. mit Schmierwasser ist eine Versorgungsleitung 6 vorgesehen, die einen inneren Abschnitt 7 umfasst, der im Inneren des Walzenmantels 11 verläuft, und ein Speichervolumen von mindestens 490 cm³/m, insbesondere mindestens 500 cm³/m , bevorzugt von mindestens 2000 cm³/m , bezogen auf die Länge der Dichtleiste aufweist, sowie einen äußeren Abschnitt 8. Über mehrere Inlet-Segmente 9, 9a ist die Schmiereinrichtung 4 an einer Mehrzahl von Einlässen 10, 10a mit dem inneren Abschnitt 7 der Versorgungsleitung 6 verbunden. In vorteilhaften Ausführungen können die Abstände zweier benachbarter Inlet-Segmente 9, 9a und /oder zweier benachbarter Einlässe 10, 10a jeweils gleich sein. Alternativ oder zusätzlich kann vorgesehen sein, dass die Inlet-Segmente 9, 9a so angeordnet sind, dass ihr Abstand zueinander in Längsrichtung der Walze 1 weniger als 2m, insbesondere weniger als 1.75m, bevorzugt 1.5m oder weniger beträgt. Der Abstand eines Inlet-Segmentes 9a bzw. eines Einlasses 10a zu einem längsseitigen Ende der Dichtleiste 3 kann bevorzugt maximal 800mm, insbesondere maximal 600mm, bevorzugt 400mm oder weniger betragen. Vorteilhafterweise kann die Länge der Inlet-Segmente zwischen 150mm und 700 mm, insbesondere zwischen 200mm und 400 mm betragen. Eine sehr vorteilhafte Ausführung ist es hierbei, wenn der innere Abschnitt 7 an der Außenseite des Saugkastens einer Unterdruckzone montiert ist. Zum einen ist dieser Montageposition einfacher zugänglich, als im Inneren des Saugkastens. Zum anderen ist der Abstand vom inneren Abschnitt 7 der Versorgungsleitung zu den Einlässen 10, 10a der Dichtleiste üblicherweise geringer, so dass man mit kürzeren Inlet-Segmenten 9, 9a mit einer Länge von beispielsweise 150mm-250mm auskommen kann.

Der innere Abschnitt 7 der Versorgungsleitung besteht in Figur 1 aus einem rohrförmigen Teil. Dieses Rohr vorteilhafterweise aus einem Material (Z.B. Metall oder Kunststoff) ausgeführt sein, dass starrer ist, als die Inlet-Segmente 9, 9a. Es können beispielsweise Rohre mit Innendurchmessern von 25mm (entspricht einem Speichervolumen von ca. 500 cm³/m), 40mm oder 50mm (entspricht einem Speichervolumen von ca. 2000 cm³/m) verwendet werden. Die Inlet-Segmente 9, 9a können beispielsweise als Schlauchsegmente ausgeführt sein.

Figur 2 unterscheidet sich von Figur 1 dadurch, dass der innere Abschnitt 7 aus einem Rohr 7 besteht, welches sich über seine Länge kontinuierlich verjüngt.

Figur 3 zeigt eine Dichtleiste 3 in einem Halter 3a, welche mittels eines Anpressschlauches 13 gegen die Innenseite des Walzenmantels 11 der Walze 1 angepresst wird. Eine derartige Verwendung eines Anpressschlauches zum Anpressen an eine bewegte Fläche wie einen Walzenmantel ist eine übliche, dem Fachmann bekannte Maßnahme. Im Unterschied zu den in Figur 1 und 2 gezeigten Ausführungen ist in Figur 3 die Schmiereinrichtung 4 nicht in der Dichtleiste integriert. Die Schmierung wird mittels einer Anzahl von Sprühdüsen realisiert, welche die Austrittsöffnungen 5 zur Verfügung stellen. Die Sprühdüsen sind mit dem inneren Abschnitt 7 der Versorgungsleitung über Inlet-Segmente 9 verbunden.

Eine weiteres vorteilhaftes Merkmal, das in Figur 3 zusammen mit den Spritzdüsen verwirklicht ist, welches aber auch in Kombination mit einer in die Dichtleiste 3 integrierten Schmiereinrichtung 4 möglich ist, besteht darin dass der innere Abschnitt 7 der Versorgungsleitung zumindest teilweise zumindest teilweise an oder in dem Dichtleistenhalter 3a verläuft. Dieser innere Abschnitt 7 stellt das Speichervolumen von mindestens 490 cm³/m insbesonder mindestens 500 cm³/m zur Verfügung, und kann beispielsweise die Form eines Zylinders oder eines sich verjüngenden Zylinders aufweisen.

In Figur 4 sind noch einmal schematisch wesentliche Komponenten der Erfindung dargestellt. Bei einer Dichtleiste 3 mit integrierter Dichteirichtung werden die Schmiermittelaustrittsöffnungen 5 über Einlässe 10, 10a mit Schmiermittel versorgt. Die Einlässe 10, 10a sind über Inlet-Segmente 9, 9a mit dem inneren Abschnitt 7der Versorgungsleitung verbunden. Der innere Abschnitt 7 ist wieder als Rohr ausgeführt, das auch das Speichervolumen zur Verfügung stellt. Die Abstände von den längsseitigen Ende der Dichtleiste 3 zum ersten Einlass 10a, bzw. zum ersten Inlet Segment 9a ist mit d1 bzw d5 bezeichnet, während die Abstände benachbarter Einlässe 10, 10a bzw. benachbarterr Inlet Segmente 9, 9a zueinander mit d2, d3, d4 bezeichnet ist. Die Anzahl von 4 Einlässen ist dabei exemplarisch. Es können durchaus auch mehr oder weniger Einlässe/Inlet-Segment vorgesehen sein.

Die folgende Tabelle gibt einige vorteilhafte Abstände de Inlet-Segmente bzw. der Einlässe an.

| **Bsp. Nr-** | **d₁** | **d₂** | **d₃** | **d₄** | **d₅** |
|---|---|---|---|---|---|
| #1 | 400mm | 1360mm | 1360mm | 1360mm | 400mm |
| #2 | 640mm | 1200mm | 1200mm | 1200mm | 640mm |
| #3 | 540mm | 1250mm | 1300mm | 1250mm | 540mm |

Wie in zu sehen ist, können die ,inneren' Abstände d2-d4 gleich sein, oder sich um einige Millimeter unterscheiden. Dies kann beispielsweise durch die Einbausituation bedingt sein.

### Bezugszeichenliste

- 1: **Walze**
- 2: **Dichteinrichtung**
- 3: **Dichtleiste**
- 3a: **Halter**
- 4: **Schmiereinrichtung**
- 5: **Schmiermittelaustrittsöffnungen**
- 6: **Versorgungsleitung**
- 7: **innerer Abschnitt**
- 8: **äußerer Abschnitt**
- 9, 9a: **Inlet-Segment**
- 10,10a: **Einlass**
- 11: **Walzenmantel**
- 12: **Stirnseite**
- 13: **Anpressschlauch**

## Patentansprüche

1. Walze (1) für eine Maschine zur Herstellung oder Verarbeitung einer Faserstoffbahn, umfassend einen bewegbaren Walzenmantel (11) und eine innerhalb des Walzenmantels (11) angeordnete und im Vergleich zum Walzenmantel drehfeste Über- oder Unterdruckzone, sowie eine Dichteinrichtung (2) zum Abdichten der Über- oder Unterdruckzone gegenüber der Umgebung, wobei die Dichteinrichtung (2) eine Dichtleiste (3) sowie eine Schmiereinrichtung (4) aufweist, mittels welcher ein Schmiermittel zwischen die Innenseite des Walzenmantels (11) und die Dichtfläche der Dichtleiste (3) bringbar ist, wobei die Schmiereinrichtung (4) eine Mehrzahl von Schmiermittelaustrittsöffnungen (5) umfasst und über mehrere Inlet-Segmente (9, 9a) mit einer Versorgungsleitung (6) zur Versorgung mit Schmiermittel verbunden ist, wobei die Versorgungsleitung (6) einen inneren Abschnitt (7) umfasst, der innerhalb des Walzenmantels (11) verläuft, **dadurch gekennzeichnet, dass** dieser innere Abschnitt (7) ein Speichervolumen von mindestens 490 cm³/m, insbesondere von mindestens 2000 cm³/m bezogen auf die Länge der Dichtleiste (3) aufweist.

2. Walze (1) nach Anspruch 1, **dadurch gekennzeichnet, dass** der innere Abschnitt (7) einen rohrförmigen Teil umfasst oder daraus besteht, welcher sich im Wesentlichen über die gesamte Länge der Dichtleiste (3) erstreckt wobei dieses Rohr an mindestens einer Stelle einen Innendurchmesser von 25mm oder mehr, insbesondere mehr als 40mm, bevorzugt 50mm oder mehr aufweist.

3. Walze (1) nach Anspruch 2, **dadurch gekennzeichnet, dass** das Rohr über mehr als 50% seiner Länge, insbesondere über seine gesamte Länge einen konstanten Querschnitt aufweist.

4. Walze (1) nach Anspruch 2, **dadurch gekennzeichnet, dass** sich das Rohr über seine Länge kontinuierlich verjüngt.

5. Walze (1) nach einem der vorherigen Ansprüche, **dadurch gekennzeichnet, dass** die Mehrzahl der Schmiermittelaustrittsöffnungen gleichmäßig über die Läge der Dichtleiste verteilt sind, insbesondere dass sich die Abstände benachbarter Schmiermittelaustrittsöffnungen um weniger als 25% unterscheiden.

6. Walze (1) nach einem der vorherigen Ansprüche, **dadurch gekennzeichnet, dass** die Schmiereinrichtung (4) ganz oder teilweise in oder an der Dichtleiste (3) vorgesehen ist, wobei insbesondere die Schmiermittelaustrittsöffnungen (5) in der Dichtleiste (3) sein können.

7. Walze (1) nach einem der vorherigen Ansprüche, **dadurch gekennzeichnet, dass** der innere Abschnitt (7) zumindest teilweise starrer als die Inlet-Segmente (9, 9a) ausgeführt ist.

8. Walze (1) nach einem der vorherigen Ansprüche, **dadurch gekennzeichnet, dass** die Dichteinrichtung (2) einen Halter (3a) zur Aufnahme der Dichtleiste (3) umfasst, und der innere Abschnitt (7) zumindest teilweise an oder in diesem Halter (3a) verläuft.

9. Walze (1) nach einem der vorherigen Ansprüche, **dadurch gekennzeichnet, dass** alle Inlet-Segment (9, 9a) dieselbe Länge aufweisen oder sich in ihrer Länge um weniger als 25% unterscheiden.

10. Walze (1) nach einem der vorherigen Ansprüche, **dadurch gekennzeichnet, dass** die Länge der Inlet-Segmente (9, 9a) zwischen 150mm und 700 mm, insbesondere zwischen 200mm und 400 mm beträgt.

11. Walze (1) nach einem der vorherigen Ansprüche, **dadurch gekennzeichnet, dass** die Versorgungsleitung (6) zudem einen äußeren Abschnitt (8) aufweist, welcher im Wesentlichen außerhalb der Walze (1) verläuft, wobei der äußere Abschnitt (8) mit einem *Innendurchmesser von 25 mm oder weniger insbesondere 20 mm oder weniger bzw. 15 mm oder weniger* über eine Stirnseite (12) ins Innere der Walze (1) geführt wird, wo er mit dem inneren Abschnitt (7) verbunden ist.

12. Walze (1) nach einem der vorherigen Ansprüche, **dadurch gekennzeichnet, dass** die Inlet-Segmente (9, 9a) so angeordnet sind, dass der Abstand benachbarter Inlet-Segmente (9, 9a) zueinander in Längsrichtung der Walze (1) gleich ist oder sich nur um weniger als 15%, insbesondere weniger als 5% unterscheidet.

13. Walze (1) nach einem der vorherigen Ansprüche, **dadurch gekennzeichnet, dass** die Inlet-Segmente (9, 9a) so angeordnet sind, dass ihr Abstand zueinander in Längsrichtung der Walze (1) weniger als 2m, insbesondere weniger als 1.75m, bevorzugt 1.5m oder weniger beträgt.

14. Verfahren zum Betrieb einer Walze (1) für eine Maschine zur Herstellung oder Verarbeitung einer Faserstoffbahn, wobei die Walze (1) nach einem der bisherigen Ansprüche ausgeführt ist, wobei die Schmiereinrichtung mit weniger als 2.4 l/min/m, insbesondere zwischen 0.4 l/min/m und 1.5 l/min/m an Schmiermittel versorgt wird

15. Verfahren nach Anspruch 14, wobei über einen Startzeitraum die Schmiereinrichtung (4) mit einer ersten Schmiermittelmenge versorgt wird, und nach diesem Startzeitraum die Schmiereinrichtung (4) mit einer zweiten Schmiermittelmenge versorgt wird, wobei die erste Schmiermittelmenge größer ist, insbesondere mehr als 25% größer ist, als die zweite Schmiermittelmenge.

## Claims

1. Roll (1) for a machine for producing or processing a fibrous web, comprising a movable roll shell (11) and a positive or negative pressure zone which is arranged within the roll shell (11) and is fixed against rotation relative to the roll shell, and a sealing device (2) for sealing off the positive or negative pressure zone with respect to the surroundings, wherein the sealing device (2) has a sealing strip (3) and a lubricating device (4), by means of which a lubricant can be introduced between the inside of the roll shell (11) and the sealing surface of the sealing strip (3), wherein the lubricating device (4) comprises a plurality of lubricant outlet openings (5) and is connected via multiple inlet segments (9, 9a) to a supply line (6) for the supply with lubricant, wherein the supply line (6) comprises an inner section (7) which extends within the roll shell (11), **characterized in that** this inner section (7) has a storage volume of at least 490 cm³/m, in particular at least 2000 cm³/m, based on the length of the sealing strip (3).

2. Roll (1) according to Claim 1, **characterized in that** the inner section (7) comprises a pipe-shaped part or consists thereof, which extends substantially over the entire length of the sealing strip (3), wherein this pipe has an internal diameter of 25 mm or more at at least one point, in particular more than 40 mm, preferably 50 mm or more.

3. Roll (1) according to Claim 2, **characterized in that** the pipe has a constant cross section over more than 50% of its length, in particular over its entire length.

4. Roll (1) according to Claim 2, **characterized in that** the pipe tapers continuously over its length.

5. Roll (1) according to one of the preceding claims, **characterized in that** the plurality of lubricant outlet openings are distributed uniformly over the length of the sealing strip, in particular **in that** the spacings of adj acent lubricant outlet openings differ by less than 25%.

6. Roll (1) according to one of the preceding claims, **characterized in that** the lubricating device (4) is provided wholly or partly in or on the sealing strip, wherein in particular the lubricant outlet openings (5) can be in the sealing strip (3).

7. Roll (1) according to one of the preceding claims, **characterized in that** the inner section (7) is designed to be at least partly more rigid than the inlet segments (9, 9a).

8. Roll (1) according to one of the preceding claims, **characterized in that** the sealing device (2) comprises a holder (3a) for holding the sealing strip (3), and the inner section (7) extends at least partly on or in this holder (3a).

9. Roll (1) according to one of the preceding claims, **characterized in that** all the inlet segments (9, 9a) have the same length or differ by less than 25% in their length.

10. Roll (1) according to one of the preceding claims, **characterized in that** the length of the inlet segments (9, 9a) is between 150 mm and 700 mm, in particular between 200 mm and 400 mm.

11. Roll (1) according to one of the preceding claims, **characterized in that** the supply line (6) additionally has an outer section (8), which extends substantially outside the roll (1), wherein the outer section (8), having an internal diameter of 25 mm or less, in particular 20 mm or less or 15 mm or less, is guided via an end face (12) into the interior of the roll (1), where it is connected to the inner section (7).

12. Roll (1) according to one of the preceding claims, **characterized in that** the inlet segments (9, 9a) are arranged such that the spacing of adjacent inlet segments (9, 9a) from one another in the longitudinal direction of the roll (1) is equal or differs only by less than 15%, in particular less than 5%.

13. Roll (1) according to one of the preceding claims, **characterized in that** the inlet segments (9, 9a) are arranged such that their spacing from one another in the longitudinal direction of the roll (1) is less than 2 m, in particular less than 1.75 m, preferably 1.5 m or less.

14. Method for operating a roll (1) for a machine for producing or processing a fibrous web, wherein the roll (1) is designed according to one of the preceding claims, wherein the lubricating device is supplied with less than 2.4 l/min/m, in particular between 0.4 l/min/m and 1.5 l/min/m, of lubricant.

15. Method according to Claim 14, wherein over a starting time period, the lubricating device (4) is supplied with a first quantity of lubricant and, after this starting time period, the lubricating device (4) is supplied with a second quantity of lubricant, wherein the first quantity of lubricant is greater, in particular more than 25% greater, than the second quantity of lubricant.

## Revendications

1. Cylindre (1) destiné à une machine de fabrication ou de traitement d'une bande de matière fibreuse, comprenant un bandage de cylindre (11) mobile et une zone de surpression ou de dépression disposée à l'intérieur du bandage de cylindre (11) et solidaire en rotation en comparaison avec le bandage de cylindre, ainsi qu'un dispositif d'étanchéité (2) pour rendre la zone de surpression ou de dépression étanche par rapport à l'environnement, dans lequel le dispositif d'étanchéité (2) présente une baguette d'étanchéité (3) ainsi qu'un dispositif de lubrification (4) au moyen duquel un lubrifiant peut être amené entre la face intérieure du bandage de cylindre (11) et la surface d'étanchéité de la baguette d'étanchéité (3), dans lequel le dispositif de lubrification (4) comprend une pluralité d'orifices de sortie de lubrifiant (5) et est relié par plusieurs segments d'entrée (9, 9a) à une conduite d'alimentation (6) pour l'alimentation en lubrifiant, dans lequel la conduite d'alimentation (6) comprend une section intérieure (7) qui s'étend à l'intérieur du bandage de cylindre (11),
**caractérisé en ce que** cette section intérieure (7) présente un volume de stockage d'au moins 490 cm³/m, en particulier d'au moins 2000 cm³/m par rapport à la longueur de la baguette d'étanchéité (3).

2. Cylindre (1) selon la revendication 1, **caractérisé en ce que** la section intérieure (7) comprend une partie tubulaire ou est composée de celle-ci, qui s'étend substantiellement sur toute la longueur de la baguette d'étanchéité (3), dans lequel ce tube présente à au moins un endroit un diamètre intérieur de 25 mm ou plus, en particulier de plus 40 mm, de préférence de 50 mm ou plus.

3. Cylindre (1) selon la revendication 2, **caractérisé en ce que** le tube présente sur plus de 50 % de sa longueur, en particulier sur toute sa longueur, une section transversale constante.

4. Cylindre (1) selon la revendication 2, **caractérisé en ce que** le tube s'amincit en continu sur toute sa longueur.

5. Cylindre (1) selon l'une quelconque des revendications précédentes, **caractérisé en ce que** la pluralité des orifices de sortie de lubrifiant est répartie régulièrement sur la longueur de la baguette d'étanchéité, en particulier **en ce que** les intervalles d'orifices de sortie de lubrifiant adjacents diffèrent de moins de 25 %.

6. Cylindre (1) selon l'une quelconque des revendications précédentes, **caractérisé en ce que** le dispositif de lubrification (4) est prévu entièrement ou partiellement dans ou sur la baguette d'étanchéité (3), dans lequel en particulier les orifices de sortie de lubrifiant (5) peuvent se trouver dans la baguette d'étanchéité (3).

7. Cylindre (1) selon l'une quelconque des revendications précédentes, **caractérisé en ce que** la section intérieure (7) est réalisée au moins partiellement de manière plus rigide que les segments d'entrée (9, 9a).

8. Cylindre (1) selon l'une quelconque des revendications précédentes, **caractérisé en ce que** le dispositif d'étanchéité (2) comprend un support (3a) pour recevoir la baguette d'étanchéité (3), et la section intérieure (7) s'étend au moins en partie sur ou dans ce support (3a).

9. Cylindre (1) selon l'une quelconque des revendications précédentes, **caractérisé en ce que** tous les segments d'entrée (9, 9a) présentent la même longueur ou diffèrent en longueur de moins de 25 %.

10. Cylindre (1) selon l'une quelconque des revendications précédentes, **caractérisé en ce que** la longueur des segments d'entrée (9, 9a) mesure entre 150 mm et 700 mm, en particulier entre 200 mm et 400 mm.

11. Cylindre (1) selon l'une quelconque des revendications précédentes, **caractérisé en ce que** la conduite d'alimentation (6) présente de plus une section extérieure (8) qui s'étend substantiellement à l'extérieur du cylindre (1), dans lequel la section extérieure (8) avec un diamètre intérieur de 25 mm ou moins, en particulier de 20 mm ou moins, ou de 15 mm ou moins, est amenée par une face frontale (12) à l'intérieur du cylindre (1) où elle est reliée à la section intérieure (7).

12. Cylindre (1) selon l'une quelconque des revendications précédentes, **caractérisé en ce que** les segments d'entrée (9, 9a) sont disposés de telle sorte que la distance de segments d'entrée adjacents (9, 9a) les uns par rapport aux autres dans la direction longitudinale du cylindre (1) est identique ou ne diffère que de moins de 15 %, en particulier de moins 5 %.

13. Cylindre (1) selon l'une quelconque des revendications précédentes, **caractérisé en ce que** les segments d'entrée (9, 9a) sont disposés de telle sorte que leur distance les uns par rapport aux autres dans la direction longitudinale du cylindre (1) mesure moins de 2 m, en particulier moins de 1,75 m, de préférence 1,5 m ou moins.

14. Procédé permettant de faire fonctionner un cylindre (1) pour une machine de fabrication ou de traitement d'une bande de matière fibreuse, dans lequel le cylindre (1) est réalisé selon l'une quelconque des revendications précédentes, dans lequel le dispositif de lubrification est alimenté avec moins de 2,4 l/min/m, en particulier entre 0,4 l/min/m et 1,5 l/min/m de lubrifiant.

15. Procédé selon la revendication 14, dans lequel pendant une période de démarrage, le dispositif de lubrification (4) est alimenté avec une première quantité de lubrifiant, et après cette période de démarrage, le dispositif de lubrification (4) est alimenté avec une deuxième quantité de lubrifiant, la première quantité de lubrifiant étant supérieure, en particulier supérieure de plus de 25 %, à la deuxième quantité de lubrifiant.
